# EUROPÄISCHE PATENTSCHRIFT

(11) **EP 1 260 714 B1**
(45) Veröffentlichungstag und Bekanntmachung des Hinweises auf die Patenterteilung: **29.11.2006**
(21) Anmeldenummer: 01112676.0
(22) Anmeldetag: 25.05.2001
(51) Int. Cl.: F04D 29/58, F04D 13/08

(54) **Motorpumpemaggregat mit elektrischem Antriebsmotor und einntauchbaren Kreiselpumpe**
Pump unit with drive motor and submersible pump
Unité moteur/pompe avec moteur d'entraînement et pompe immersible

(43) Veröffentlichungstag der Anmeldung: 27.11.2002
(73) Patentinhaber: GRUNDFOS A/S, DK-8850 Bjerringbro (DK)
(72) Erfinder: Nielsen, Lars Vestergaard, 8850 Bjerringbro (DK); Jaeger, Tom, 8800 Viborg (DK); Olsen, John, 8850 Bjerringbro (DK)
(74) Vertreter: Vollmann, Heiko

(56) Entgegenhaltungen:
- EP-A- 1 026 404
- DE-A- 2 743 112
- DE-A- 19 703 655
- DE-C- 4 222 394
- FR-A- 2 772 207
- US-A- 5 332 369

## Beschreibung

Die Erfindung betrifft ein Motorpumpenaggregat mit einem elektrischen Antriebsmotor und einer eintauchbaren damit verbundenen kreiselpumpe.

Es ist in der Praxis bekannt, Kreiselpumpen zum Fördern von Abwasser so in einem Brunnen oder Becken zu installieren, dass die Kreiselpumpe wenigstens teilweise in das Abwasser eingetaucht ist, in welchem Fall das Abwasser seinen tiefsten Stand in dem Brunnen erreicht hat. Wenn der Abwasserpegel seinen höchsten Stand erreicht hat, ist das Aggregat in der Regel vollständig in das Abwasser eingetaucht. Wenn der elektrische Antriebsmotor solcher Pumpen mit einem Klemmenkasten, der in bekannter Weise die elektrischen Steuerteile zum automatischen Ein- und Ausschalten und zur Drehzahlregelung des Antriebsmotors enthält, ausgerüstet ist, so muss gewährleistet sein, dass der Klemmenkasten wasserdicht ist, um die elektrischen Steuerteile nicht zu schädigen und außer Funktion zu setzen. Das Dichtmaterial, welches zwischen dem Deckel und dem übrigen Kastenkörper des Klemmenkastens eingefügt ist, hat jedoch nur eine eingeschränkte Lebensdauer, so dass die Dichtigkeit des Klemmenkastens dementsprechend begrenzt ist, wozu auch die Aggressivität des zu fördernden Abwassers entscheidend beiträgt. Der Klemmenkasten solcher Antriebsmotoren muss daher in relativ kurzen Zeitintervallen auf Dichtigkeit überprüft werden, wobei das Dichtmaterial gegebenenfalls auszuwechseln ist. Die Wartungskosten für ein entsprechendes Kreiselpumpenaggregat sind somit relativ hoch.

Zur Vermeidung dieser Nachteile ist vorgeschlagen worden, den Klemmenkasten von der Kreiselpumpe als gesonderte Einheit auszubilden und diese Einheit an einer Stelle im Brunnen oder Becken anzuordnen, die vom steigenden Pegelstand des Abwassers in dem Brunnen bzw. Becken nicht erreicht wird. Die Einheit ist dann über ein elektrisches Kabel mit der funktionsgemäß installierten Kreiselpumpe verbunden. Die Herstellung einer solchen gesonderten Einheit ist relativ teuer und es ist nicht immer ein geeigneter Platz im Brunnen zur Anbringung der Einheit vorhanden. Des weiteren muss das Isoliermaterial des elektrischen, von der Einheit zur Kreiselpumpe verlaufenden Verbindungskabels von besonderer Qualität sein, um der Aggressivität des Abwassers widerstehen zu können.

In der Druckschrift EP 0 599 204 A1 (GP 128) ist ein Tauchpumpenaggregat beschrieben, bei welchem der elektrische Antriebsmotor für die Pumpe von einem Aggregatgehäuse mit Abstand umgeben ist. Zwischen dem Gehäuse des Antriebsmotors und dem Aggregatgehäuse ist somit ein Ringraum ausgebildet, in dem des weiteren ein axiales Förderrohr verläuft, das den Förderauslass der Pumpe mit einem herausragenden Druckstutzen des Aggregatgehäuses verbindet. Das axiale Förderrohr hat untere Austrittslöcher und obere Eintrittslöcher, so dass von dem Abförderstrom der Pumpe ein Nebenstrom abgeleitet wird, der in den genannten Ringraum unten eingeleitet und aus diesem oben wieder abgeleitet wird. Der Nebenstrom ist ein Kühlstrom, um den elektrischen Antriebsmotor außen zu kühlen, so dass der Ringraum als ständig mit Kühlmedium durchströmter Kühlraum dient.

Die Druckschrift DE-A-27 43 112 beschreibt ein Motorpumpenaggregat mit einem elektrischen Antriebsmotor und einer damit verbundenen eintauchbaren Kreiselpumpe umfassend eine drehbar gelagerte Antriebswelle mit einem darauf drehfest angeordneten Rotor, einen den Rotor umgebenden Stator und ein teilweise metallisches Motorgehäuse mit einer zur Kreiselpumpe hin gerichteten vorderen Endwand, wobei das Motorgehäuse ein Innengehäuse, das den Stator trägt, aus wärmeleitendem Material besteht und einen das Innengehäuse mit radialem Abstand umgebenden Mantel zur Ausbildung eines Ringraumes zwischen dem Innengehäuse und diesem Mantel aufweist. Der genannte Ringraum wird vom gepumpten Fluidmedium durchströmt und die elektrischen Mittel zum Betrieb des Antriebsmotors sind in einem separaten abgedichteten Raum am oberen Ende des Aggregats angeordnet.

Die Druckschriften DE-A-42 22 394 und US-A-5 332 369 betreffen (nicht eintauchbare) Kreiselpumpen und enthalten die Idee der Anordnung von Elektroteilen in einem vom Fördermedium nicht durchströmten Ringraum zwischen einem Innengehäuse und einem äußeren Mantel.

Die Aufgabe der Erfindung besteht in der Verbesserung eines für eine in ein Fördermedium eintauchbare Kreiselpumpe bestimmten elektrischen Antriebsmotors der einleitend angeführten Art dahingehend, dass die elektrischen Steuermittel, die zum Betrieb des Antriebsmotors, insbesondere zu seinem automatischen Ein- und Ausschalten und gegebenenfalls zu seiner Drehzahlsteuerung, erforderlich sind, im Motor integriert und damit gegen schädigende Auswirkungen des Fördermediums der

Kreiselpumpe dauerhaft geschützt sind und dass der Antriebsmotor auch bei trockener Aufstellung des Aggregates sicher gekühlt wird.

Die Lösung der Aufgabe ist in dem Anspruch 1 angeführt.

Durch die erfindungsgemäße Lösung entfällt der außen am Motorgehäuse üblicherweise angebrachte Klemmenkasten mit den darin enthaltenen, bekannten Steuermitteln bzw. eine gesonderte Einheit mit den in Rede stehenden Steuermitteln einschließlich eines Verbindungskabels, welches die gesonderte Einheit mit dem elektrischen Antriebsmotor verbindet. Sämtliche Steuermittel sind nun - vom Montageraum des Netzanschlusses getrennt - in dem Ringraum des Antriebsmotors enthalten, der so gegenüber der äußeren Motorumgebung abgedichtet ist, dass ein schädigender Einfluss des Fördermediums, in welches der Motor gegebenenfalls eingetaucht ist, auf das Dichtungsmaterial des Motors nicht gegeben ist. Weil der Ringraum ein relativ großes Volumen besitzt, können die elektrischen Steuerteile an den jeweils vorteilhaftesten Plätzen innerhalb des Ringraumes angeordnet werden, und zwar zusätzlich zu der Möglichkeit, dass eine große Anzahl von Steuerteilen in dem Ringraum unterbringbar ist, wobei die Steuerteile selbst nicht unbedingt eine Miniaturbauweise aufweisen müsssen. Außerdem ist gewährleistet, dass die Verlustwärme des Motors sicher an das die Pumpe durchströmende Fördermedium abgeleitet wird. Die Verlustwärme wird von dem Innengehäuse des Antriebsmotors zur vorderen Endwand des Antriebsmotors geleitet, die wiederum vom Fördermedium der Pumpe beaufschlagt wird. Gleichzeitig dient das Innengehäuse auch als Wärmeableiter für diejenige Verlustwärme, die von den elektrischen Steuerteilen in dem erwähnten Ringraum ausgeht, zum Beispiel von dem Leistungsteil eines Frequenzumrichters. Die glatte Oberfläche des Aggregats vermindert die Gefahr der Schmutzablagerung.

Vorteilhafte Ausgestaltungen der Erfindung sind in den Unteransprüchen angeführt.

Die Erfindung ist nachstehend anhand eines in den anliegenden Zeichnungen dargestellten Ausführungsbeispieles näher erläutert. Es zeigen:
- Fig. 1: einen Axialschnitt nach der Linie I - I in Fig. 2
- Fig. 2: einen Querschnitt nach der Linie II - II in Fig. 1.

In Fig. 1 ist ein allgemein mit 1 bezeichnetes Motorpumpenaggregat dargestellt, das aus einem elektrischen Antriebsmotor 2 und einer eintauchbaren Kreiselpumpe 3 besteht. Der Antriebsmotor und die Kreiselpumpe sind beispielsweise durch einen üblichen Klemmring 4 miteinander fest verbunden. Der Antriebsmotor weist eine in ihren Endbereichen drehbar gelagerte Antriebswelle 5, einen darauf drehfest angeordneten Rotor 6 und einen dem Rotor radial gegenüberliegenden elektrischen Stator 7 auf. Der Stator 7 ist in einem Gehäuse des Antriebsmotors drehfest gelagert, wobei dieses Gehäuse eine vordere Endwand 8 einschließt, mit welcher die Kreiselpumpe 3 mittels des Befestigungsringes 4 verbunden ist. Die vordere Endwand 8 besteht aus wärmeleitendem Material und wird auf ihrer der Pumpe 3 zugekehrten Fläche 8a mit einem Anteil des Förderstroms der Kreiselpumpe beaufschlagt.

Das Gehäuse des elektrischen Antriebsmotors 2 umfasst neben der vorderen Endwand 8 ein zylindrisches Innengehäuse 9 aus wärmeleitendem Material, zum Beispiel Aluminium oder eine Aluminiumlegierung, eine hintere Endwand 10, die mit dem Innengehäuse einstückig ausgebildet oder ein damit verbundenes Sonderteil sein kann, und einen Mantel 11. Dieser Mantel umgibt das Innengehäuse 9 mit radialem Abstand, so dass zwischen diesen beiden Teilen ein Ringraum 12 ausgebildet ist, in dem elektrische Mittel zum Betrieb des Antriebsmotors angeordnet sind, wie noch klar wird. Der Mantel 11 besteht vorzugsweise aus nichtrostendem Material und vorzugsweise aus nichtrostendem Stahl mit einer Wandstärke von 1 bis 4 mm.

Obwohl der Mantel 11 auch in Form einer Glocke oder dergleichen ausgeführt sein kann, ist er in der in Fig. 1 gezeigten Form als Paraboloidstumpf ausgebildet. Alternativ hierzu kann er auch kegelstumpfförmig oder rohrförmig ausgebildet sein. Auf seiner Außenfläche ist der Mantel 11 im allgemeinen frei von Kühlrippen. Gewünschtenfalls kann er jedoch auf seiner Außenseite mit Kühlrippen versehen sein (nicht dargestellt).

Das Motorgehäuse des elektrischen Antriebsmotors 2 enthält auch einen Abschlussdeckel 13, der am hinteren Ende des Innengehäuses 9 befestigt ist. Diese Befestigung kann durch eine zentrale Befestigungsschraube 14 erfolgen, die mit dem Innengehäuse verschraubt ist. Im gezeigten Fall weist das hintere Ende des Innengehäuses ein Lagertragteil 15 auf, welches einerseits ein Lager 16 für die hintere drehbare Lagerung der Antriebswelle 5 aufweist und andererseits mit einem zentralen Gewindeloch 17 für die Aufnahme der zentralen Befestigungsschraube 14 versehen ist.

Der Abschlussdeckel 13 weist eine Einführungsausbildung 18 für die Einführung eines Stromversorgungskabels (nicht gezeigt) für die elektrische Energieversorgung der elektrischen, im Ringraum 12 vorgesehenen Mittel zum Betrieb und Steuerung des Antriebsmotors auf. In der einen Durchgang darstellenden Einführungsausbildung 18 kann eine Einführungshülse 19 vorgesehen sein, mit deren Hilfe das Stromversorgungskabel gegenüber der Umgebung abgedichtet ist.

Die vordere Endwand 8 weist einen Umfangsflansch 8b auf, an dessen Außenfläche der eine, der Kreiselpumpe 3 zugekehrte Endbereich des Mantels 11 gegenüber der Umgebung abgedichtet anliegt. Die Abdichtung kann beispielsweise durch elastische O-Ringe 20 erfolgen, die in entsprechenden Nuten des Umfangflansches 8b angeordent sind.

Das andere Ende des Mantels 11, welches dem Abschlussdeckel 13 zugekehrt ist, weist eine Rezessausbildung 21 auf, welche an dem hinteren Endteil 10 anliegt. Des weiteren greift der hintere Abschlussdeckel in den Rezess 21 ein, und zwar mittels der Befestigungskraft der zentralen Schraube 14 mit der Folge, dass der Mantel 11 mit seinem diesbezüglichen Ende gegen die hintere Endwand 10 gedrückt wird. Dadurch ist der Mantel 11 zwischen dem Abschlussdeckel 13 und der vorderen Endwand 8 eingespannt. Die sichere radiale Befestigung des Mantels 11 wird im Wesentlichen dadurch erzielt, dass das hintere Ende des Mantels formschlüssig ausgebildet ist, beispielsweise durch den Rezess 21, wobei der Mantel 11 des weiteren in seinem hinteren Bereich zwischen dem Abschlussdeckel 13 und der hinteren Endwand 10 eingeklemmt gehalten wird. Es reicht daher aus, dass der vordere Endbereich des Mantels 11 ohne eine weitere Festlegung lose, jedoch abgedichtet mittels der O-Ringe 20 außen an dem Umfangsflansch 8b der vorderen Endwand 8 anliegt.

Das im wesentlichen zylindrische Innengehäuse 9 weist einen wärmeleitenden Querschnitt auf, der sich vorzugsweise zur Pumpenseite des elektrischen Antriebsmotors 2 hin vergrößert. Dies kann beispielsweise dadurch erreicht werden, dass das Innengehäuse mit sich radial auswärts erstreckenden Kühlrippen 22 versehen ist, wie es am besten aus Fig. 2 zu erkennen ist. Zusätzlich oder alternativ ist es jedoch auch möglich, dass sich der zylindrische Körper des Innengehäuses, von welchem der elektrische Stator 7 gehalten wird, mit einem Querschnitt versehen ist, der sich zur Kreiselpumpe 3 hin stetig vergrößert.

Wie aus den Fig. 1 und 2 sehr deutlich zu erkennen ist, weist der Ringraum 12 zwischen dem Innengehäuse 9 und dem Mantel 11 eine beträchtliche Größe auf, und zwar sowohl in radialer als auch in axialer Richtung. Dieser Ringraum ist daher vorzüglich dafür geeignet, die Mittel zum elektrischen Betrieb des Antriebsmotors 2 aufzunehmen. Solche Mittel sind summarisch mit dem Bezugszeichen 23 in den Fig. 1 und 2 angegeben. Derartige Betriebsmittel sind allgemein bekannt und umfassen beipielsweise sämtliche Klemmen, um den elektrischen Stator 7 in der erforderlichen Weise mit elektrischer Energie zu versorgen. Die Mittel 23 umfassen des weiteren Mittel zum automatischen Ein- und Ausschalten des Antriebsmotors und Mittel zu seiner Drehzahlsteuerung, die beispielsweise einen Frequenzumrichter enthalten. Diese Aufzählung ist nicht vollständig, so dass alle Mittel in Frage kommen, die für den Betrieb des Antriebsmotors von Bedeutung sind.

Im Betrieb des beschriebenen Motorpumpenaggregates 1 entsteht Verlustwärme sowohl im elektrischen Stator 7 als auch an einigen der elektrischen Betriebsmittel 23 in dem Ringraum 12. Diese Verlustwärme wird im wesentlichen über das Material des Innengehäuses 9 abgeführt, und zwar zur Kreiselpumpe 3 hin. Hierbei gelangt die Verlustwärme zunächst an die vordere Endwand 8 des Motorgehäuses und wird dann von einem Anteil des Förderstromes der Kreiselpumpe, welcher an der Fläche 8a der Endwand 8 entlangströmt, abgeführt. Hierdurch ist eine wirksame Kühlung des elektrischen Antriebsmotors 2 gegeben.

## Patentansprüche

1. Motorpumpenaggregat mit einem elektrischen Antriebsmotoren und einer damit verbundenen eintauchbaren Kreiselpumpe, wobei der Antriebsmotor (2) eine drehbar gelagerte Antriebswelle (5) mit einem darauf drehfest angeordneten Rotor (6), einen den Rotor (6) umgebenden Stator (7) und ein Wärme abführendes Motorgehäuse (8) mit einer mit der Kreiselpumpe verbindbaren vorderen Endwand, umfaßt,
das Motorgehäuse ein Innengehäuse (9), das den Stator (7) trägt, aus wärmeleitendem Material besteht und mit der vorderen Endwand (8), die auf ihrer Pumpenseite 8a mit Fördermedium der Kreiselpumpe beaufschlagbar ist, in wärmeleitendem Kontakt steht, und einen das Innengehäuse (9) mit radialem Abstand umgebenden Mantel (11) zur Ausbildung eines gegenüber der äußeren Motorumgebung abgedichteten Ringraumes (12) zwischen dem Innengehäuse und diesem Mantel aufweist, in dem Ringraum (11) elektrische Mittel (23) zum Betrieb des Antriebsmotors (2) angeordnet sind, wobei die Abdichtung der Ringraumes (12) derart ist, dass ein schädigendes Einfluss des Fördermediums nicht gegeben ist.

2. Motorpumpenaggregat nach Anspruch 1, **dadurch gekennzeichnet, dass** der Mantel (11) aus nichtrostendem Metall besteht.

3. Motorpumpenaggregat nach Anspruch 1 oder 2, **dadurch gekennzeichnet, dass** das Motorgehäuse einen Abschlussdeckel (13) aufweist, der am hinteren Ende des Innengehäuses (9) befestigt ist.

4. Motorpumpenaggregat nach Anspruch 3, **dadurch gekennzeichnet, dass** der Mantel (11) rohrförmig, kegelstumpfförmig oder in Form eines Paraboloidstumpfes ausgebildet ist.

5. Motorpumpenaggregat nach Anspruch 3 oder 4, **dadurch gekennzeichnet, dass** der Mantel (11) mit seinen beiden Enden zwischen der vorderen Endwand (8) und dem Abschlussdeckel (13) eingespannt ist.

6. Motorpumpenaggregat nach Anspruch 5, **dadurch gekennzeichnet, dass** der Mantel (11) mit seinen beiden Enden an der vorderen Endwand (8) und an dem hinteren Abschlussdeckel (13) formschlüssig angreift und mittels des Abschlussdeckels am hinteren Ende des Innengehäuses (9) klemmend befestigt ist.

7. Motorpumpenaggregat nach Anspruch 6, **dadurch gekennzeichnet, dass** der Abschlussdeckel (13) mittels einer zentralen Befestigungsschraube (14) mit dem Innengehäuse verbunden ist.

8. Motorpumpenaggregat nach Anspruch 7, **dadurch gekennzeichnet, dass** an dem hinteren Ende des Innengehäuses (9) ein Lagertragteil (15) für die drehbare Lagerung der Antriebswelle (5) vorgesehen ist und dass das Lagertragteil (15) ein zentrales Gewindeloch (17) für die Aufnahme der zentralen Befestigungsschraube (14) aufweist.

9. Motorpumpenaggregat nach einem der Ansprüche 1 bis 8, **dadurch gekennzeichnet, dass** das Innengehäuse (9) mit sich radial auswärts erstreckenden Kühlrippen (22) versehen ist.

10. Motorpumpenaggregat nach einem der Ansprüche 1 bis 9, **dadurch gekennzeichnet, dass** das Innengehäuse (9) aus Aluminium oder einer Aluminiumlegierung besteht.

11. Motorpumpenaggregat nach einem der Ansprüche 1 bis 10, **dadurch gekennzeichnet, dass** sich der wärmeleitende Querschnitt des Innengehäuses (9) zur Pumpenseite des Antriebsmotors (2) hin vergrößert.

12. Motorpumpenaggregat nach einem der Ansprüche 3 bis 11, **dadurch gekennzeichnet, dass** der Abschlussdeckel (13) eine Einführungsausbildung (18) für die Einführung eines Stromversorgungskabels für die elektrische Energieversorgung der elektrischen Mittel (23) zum Betrieb des Antriebsmotors (2) aufweist.

13. Motorpumpenaggregat nach einem der Ansprüche 1 bis 12, **dadurch gekennzeichnet, dass** der Mantel (11) auf seiner Außenseite mit Kühlrippen versehen ist.

## Claims

1. A motor pump assembly with an electrical drive motor (2) and with a submersible centrifugal pump connected thereto, wherein the drive motor (2) comprises a rotatably mounted drive shaft (5) with a rotor (6) arranged thereon in a rotationally fixed manner, a stator (7) surrounding the rotor (6), and a motor housing leading away heat, with a front end wall (8) connectable to the centrifugal pump, the motor housing carries an inner housing (9) which carries the stator (7), consists of heat-conducting material and is in heat-conducting contact with the front end wall (8) which may be impinged on its pump side (8a) with delivery medium of the centrifugal pump, and a casing (11) surrounding the inner housing (9) at a radial distance, for forming an annular space (12) between the inner housing and this casing, said space being sealed with respect to the outer motor surroundings and in which annular space (11) electrical means (23) for operation of the drive motor (2) are arranged, wherein the sealing of the annular space (12) is such that a harmful influence of the delivery medium is not given.

2. A motor pump assembly according to claim 1, **characterised in that** the casing (11) consists of non-rusting metal.

3. A motor pump assembly according to claim 1 or 2, **characterised in that** the motor housing comprises a closure cover (13) which is fastened at the rear end of the inner housing (9).

4. A motor pump assembly according to claim 3, **characterised in that** the casing (11) is designed in a tubular manner, in the manner of a truncated cone or in the shape of a truncated paraboloid.

5. A motor pump assembly according to claim 3 or 4, **characterised in that** the casing (11) with its two ends are clamped between the front end wall (8) and the closure cover (13).

6. A motor pump assembly according to claim 5, **characterised in that** the casing (11) with its two ends engages with a positive fit on the front end wall (8) and on the rear closure cover (13), and is fastened on the rear end of the inner housing (9) in a clamping manner by way of the closure cover.

7. A motor pump assembly according to claim 6, **characterised in that** the closure cover (13) is connected to the inner housing by way of a central fastening screw (14).

8. A motor pump assembly according to claim 7, **characterised in that** a bearing carrier part (15) for the rotatable mounting of the drive shaft (5) is provided at the rear end of the inner housing (9) and that the bearing carrier part (15) comprises a central threaded hole (17) for receiving the central fastening screw (14).

9. A motor pump assembly according to one of the claims 1 to 8, **characterised in that** the inner housing (9) is provided with radially outwardly extending cooling ribs (22).

10. A motor pump assembly according to one of the claims 1 to 9, **characterised in that** the inner housing (9) consists of aluminium or an aluminium alloy.

11. A motor pump assembly according to one of the claims 1 to 10, **characterised in that** the heat-conducting cross-section of the inner housing (9) increases towards the pump side of the drive motor (2).

12. A motor pump assembly according to one of claims 3 to 11, **characterised in that** the closure cover (13) comprises an introduction formation (18) for introducing an electricity supply cable for the electrical energy supply of the electrical means (23) for the operation of the drive motor (2).

13. A motor pump assembly according to one of the claim 1 to 12, **characterised in that** the casing (11) is provided with cooling ribs on its outer side.

## Revendications

1. Unité moteur/pompe avec un moteur d'entraînement élecrique (2) et une pompe centrifuge immersible reliée à celui-ci, le moteur d'entraînement (2) comprenant un arbre d'entraînement (5) monté à rotation avec un rotor (6) disposé sur lui en étant fixe en rotation, un stator (7) entourant le rotor (6) et un carter moteur dissipateur de chaleur, avec une paroi d'extrémité avant (8) susceptible d'être reliée à la pompe centrifuge, le carter moteur présentant un boîtier intérieur (9) qui porte le stator (7) et qui est constitué d'un matériau conducteur de chaleur, en contact avec conduction de chaleur avec la paroi d'extrémité avant (8) susceptible d'être sollicitée, sur son côté pompe (8a), par le fluide à transporter de la pompe centrifuge, une enveloppe (11) entourant le boîtier intérieur (9) avec un espacement radial destiné à former entre le boîtier intérieur et cette enveloppe, un espace annulaire (12) isolé de façon étanche vis-à-vis de l'environnement extérieur du moteur, des moyens électriques (23) étant disposés dans l'espace annulaire (12) pour le fonctionnement du moteur d'entraînement (2), l'étanchéité de l'espace annulaire (12) faisant en sorte que le fluide à transporter n'exerce aucune influence nuisible.

2. Unité moteur/pompe selon la revendication 1, **caractérisée en ce que** l'enveloppe (11) est réalisée en un métal inoxydable.

3. Unité moteur/pompe selon la revendication 1 ou 2, **caractérisée en ce que** le carter moteur présente un couvercle de fermeture (13) fixé à l'extrémité arrière du boîtier intérieur (9).

4. Unité moteur/pompe selon la revendication 3, **caractérisée en ce que** l'enveloppe (11) est conformée en tube, en tronc de cône, ou en tronc de paraboloïde.

5. Unité moteur/pompe selon la revendication 3 ou 4, **caractérisée en ce que** l'enveloppe (11) est enserrée, à ses deux extrémités, entre la paroi d'extrémité avant (8) et le couvercle de fermeture (13).

6. Unité moteur/pompe selon la revendication 5, **caractérisée en ce que** l'enveloppe (11), par ses deux extrémités, vient en prise avec conjugaison de forme avec la paroi d'extrémité (8) avant et le couvercle de fermeture (13) arrière et est montée en étant verrouillée à l'aide du couvercle de fermeture à l'extrémité arrière du boîtier intérieur (9).

7. Unité motéur/pompe selon la revendication 6, **caractérisée en ce que** le couvercle de fermeture (13) est relié au boîtier intérieur au moyen d'une vis de fixation (14) centrale.

8. Unité moteur/pompe selon la revendication 7, **caractérisée en ce qu'**à l'extrémité arrière du boîtier intérieur (9) est prévue une pièce support de palier (15) pour le montage à rotation de l'arbre d'entraînement (5) et **en ce que** la pièce support de palier (15) présente un trou taraudé (17) central pour recevoir la vis de fixation (14) centrale.

9. Unité moteur/pompe selon l'une des revendications 1 à 8, **caractérisée en ce que** le boîtier intérieur (9) est muni de nervures de refroidissement (22) s'étendant radialement vers l'extérieur.

10. Unité moteur/pompe selon l'une des revendications 1 à 9, **caractérisée en ce que** le boîtier intérieur (9) est réalisé en aluminium ou en un alliage d'aluminium.

11. Unité moteur/pompe selon l'une des revendications 1 à 10, **caractérisée en ce que** la section transversale conductrice de chaleur du boîtier intérieur (9) va en s'élargissant vers le côté pompe du moteur d'entraînement (2).

12. Unité moteur/pompe selon l'une des revendications 3 à 11, **caractérisée en ce que** le couvercle de fermeture (13) présente un agencement (18) pour l'introduction d'un câble d'alimentation électrique destiné à l'alimentation en énergie électrique des moyens électriques (23) servant au fonctionnement du moteur d'entraînement (2).

13. Unité moteur/pompe selon l'une des revendications 1 à 12, **caractérisée en ce que** l'enveloppe (11) est munie de nervures de refroidissement sur sa face extérieure.
